# EUROPÄISCHE PATENTSCHRIFT

(11) **EP 2 516 076 B1**
(45) Veröffentlichungstag und Bekanntmachung des Hinweises auf die Patenterteilung: **20.08.2014**
(21) Anmeldenummer: 10795996.7
(22) Anmeldetag: 10.12.2010
(51) Int. Cl.: B21B 1/36

(54) **VERFAHREN ZUM WALZEN VON BANDFÖRMIGEM WALZGUT, INSBESONDERE METALLBAND**
METHOD FOR ROLLING STRIP-SHAPED ROLLING STOCK, IN PARTICULAR METAL STRIP
PROCÉDÉ DE LAMINAGE D'UN PRODUIT À LAMINER EN FORME DE BANDE, NOTAMMENT D'UNE BANDE MÉTALLIQUE

(30) Priorität: 23.12.2009 DE 102009060259
(43) Veröffentlichungstag der Anmeldung: 31.10.2012
(73) Patentinhaber: SMS Siemag AG, 40237 Düsseldorf (DE)
(72) Erfinder: DENKER, Wolfgang, 57258 Freudenberg (DE)
(74) Vertreter: Klüppel, Walter
(86) Internationale Anmeldenummer: PCT/EP2010/069422
(87) Internationale Veröffentlichungsnummer: WO 2011/076592

(56) Entgegenhaltungen:
- EP-A2- 0 724 919
- WO-A1-2005/056206
- DE-A1- 19 905 286
- US-B1- 6 216 516

## Beschreibung

Die Erfindung betrifft ein Verfahren zum Walzen von bandförmigem Walzgut, bei dem das Metallband zunächst eine Beizlinie und dann zwischen zwei Reversierhaspeln ein Reversierwalzwerk durchläuft, und wobei das Ende eines Metallbandes vor der Beizlinie mit dem Anfang eines nachfolgenden Metallbandes verschweißt wird und vor dem Aufhaspeln des fertig gewalzten Metallbandes eine Trennung der aneinander geschweißten Metallbänder erfolgt.

Ein derartiges Verfahren ist aus der WO 2005/056206 A1 bekannt.

Metallband- Beizanlagen und Walzwerke gibt es als einzeln stehende oder auch gekoppelte Anlagen.

Gekoppelte Anlagen sind im allgemeinen mit mindestens 3 Walzgerüsten ausgestattet, wodurch die maximale Abnahme des Walzgutes limitiert wird. Die Investitionskosten sind hierbei sehr hoch, die sich nur durch die hohe Produktionsmenge wirtschaftlich erweisen.

Um die Abnahme von Walzbändern auf Fertigdicke zu realisieren werden die Coils bei Einzelgerüsten mehrmals reversierend gewalzt.

Bei Contistraßen wird an das Bandende der Bandanfang des nächsten Coils angeschweißt und somit entfällt das Einfädeln für das jeweils nächste Coil.

Einzeln stehende Beizlinien haben üblicherweise ein oder zwei Aufwickelhaspel mit Bundwagen und Coilablagen, sowie Reversieranlagen und eine Abwickeistation mit Bundwagen und Coilablagen.

Aus der EP 1701808 BI ist ein Verfahren und eine Anlage zum Walzen von bandförmigen Walzgut bekannt, mit einem Reversierwalzwerk sowie davor und danach angeordneten Haspel zum Aufwickeln des Metallbandes, einer vorge schalteten Beizlinie und einem dieser vorgeschalteten Schweißmaschine zum aneinander Schweißen von Bandende und Bandanfang.

Aufgabe der Erfindung ist es, das Verfahren zum Walzen von bandförmigen Walzgut, insbesondere Metallband, wirtschaftlicher zu gestalten.

Gelöst wird diese Aufgabe erfingdungsgemäß mit einem Verfahren zum Walzen von bandförmigem Walzgut,
bei dem das Metallband zunächst eine Beizlinie und dann zwischen zwei Reversierhaspetn ein Reversierwalzwerk durchläuft, und wobei das Ende eines Metallbandes vor der Beizlinie mit dem Anfang eines nachfolgenden Metallbandes verschweißt wird und vor dem Aufhaspeln des fertig gewalzten Metallbandes eine Trennung der aneinander geschweißten Metallbänder erfolgt, durch folgenden Ablauf:
- das aus der Beizlinie austretende Metallband A durchläuft die beiden Walzgerüste (3,4) des Reversierwalzwerk und wird dann auf dem dem Reversierwalzwerk nachgeordneten Reversierhaspel gehaspelt,
- wobei an das Bandende des Metallbandes A vor Einlauf in die Beizlinie schon der Anfang eines nachfolgenden Metallbandes B angeschweißt worden war,
- dieser Bandanfang des Metallbandes B wird nun mitgewalzt, und zwar über eine Länge, die der Anwickellänge bis zum Zugaufbau auf der Haspel entspricht und läuft ebenfalls auf den Reversierhaspel auf,
- beim anschließenden Reversieren wird das Metallband B vom Metallband A durch eine Schere so getrennt, dass der bereits angewalzte Bandanfang des Metallbandes B am noch ungewalzten übrigen Metallband B verbleibt,
- anschließend erfolgt das Reversierwalzen des vollständigen Metallbandes A, wobei dieses nach dem Austreten aus dem Reversierwalzwerk auf den dem Reversiergerüst vorgeordneten Reversierhaspel aufläuft,
- sobald das Metallband A sich vollständig auf dem Reversierhaspel (2) befindet, wird das Metallband B dem Reversierwalzwerk zugeführt und es wiederholen sich die obigen Abläufe mit diesem Metallband B und einem nachfolgenden Metallband C.

Der Erfindung liegt somit der Kerngedanke zugrunde, die Bandenden von Coil zu verbinden
und
einem Reversierwalzgerüst, in der Regel bestehend aus mehreren hintereinander angeordneten Walzgerüsten, über einen Bandspeicher als Materialspeicher für den Zeitraum des Fertigwalzens des vorherigen Coil, zuzuführen.
Hierdurch ist im ersten Walzstich ein gekoppelter, kontinuierlicher Beiz/ Walzprozess erreicht.
Der Bandanfang wird mit dem Bandende des vorherigen Coil -am Ende des ersten Stiches für die Länge mit gewalzt, die notwendig ist um die Anwickellänge bis Zugaufbau abzudecken. Jetzt wird dieser Bandanfang auch mit reversiert bis das vorherige Coil abgeschnitten wird um es dem Reversierhaspel 2 zuzuführen. Dann bleibt dieser Bandanfang des aktuellen Coil im Bandspeicher bis das vorherige Coil fertig reversiert ist.

Um einen kontinuierlichen Betrieb der Beize aufrecht zu erhalten wird der Bandspeicher groß ausgelegt, um die Zeit zum Fertigwalzen des vorherigen Coils zu überbrücken. Die Beize wird in ihrer Prozessgeschwindigkeit wiederum so ausgelegt, das die Produktionsmenge gleich der maximalen Produktionsmenge der Reversieranlage ist.

Vorteile hierbei sind kürzeste Bundfolgezeiten, und weniger Abmaßlängen, da das Bandanfang bereits durch zwei Walzungen in der Banddicke reduziert ist.

Ein weiterer Vorteil ist das Einsparen des Bundlagers sowie die Coiltransport Einrichtungen im Auslaufteil der Beize und der Bundvorbereitung der Reversieranlage. Hierdurch entfallen auch die Beschädigungen an Coil, die durch den Transport auftreten.

Der Verfahrensablauf soll nachfolgend mit Bezug auf die Zeichnungen erläutert werden.

Das aus der Beizanlage austretende Band A durchläuft die beiden Walzgerüste 3,4 und wird dann auf dem Reversierhaspel 1gehaspelt. (Fig. 1)

An das Bandende des Bandes A wird vor Einlauf in die Beizanlage 5 schon der Anfang eines Bandes B angeschweißt. Dieser Bandanfang des Bandes B wird nun mit gewalzt, und zwar über eine Länge, die der Anwickellänge bis zum Zugaufbau auf der Haspel entspricht.

In der Fig. 2 ist das Band B strichpunktiert dargestellt. Ersichtlich ist aus dieser Fig. 2 und der weiteren Fig. 3, dass der Bandanfang des Bandes B mit auf den Reversierhaspel 1 aufläuft.
Beim anschließenden Reversieren wird das Band B vom Band A durch die Schere 6 getrennt, so dass der bereits angewalzte Bandanfang des Bandes B am noch ungewalzten übrigen Band B verbleibt. (Fig. 4)

Anschließend erfolgt das vollständige reversieren des Bandes A mit einem coilen auf dem Reversierhaspel 2. (Fig. 5)

Die nächste Fig. 6 zeigt dann wieder den Beginn einer neuen Beiz/Walzfolge mit den Bändern B und C.

An das Bandende des Bandes B war wiederum der Anfang eines Bandes C angeschweißt worden, so dass der Beiz/ Walzprozess erneut kontinuierlich für diese zwei Bänder ablaufen kann.
Bei Einfädeln des bereits gewalzten Bandanfanges des Bandes B oder später dann C, kann der Walzspalt offen sein, so dass die Walzen erst bei Eintritt des sich an den gewalzten Bandanfang anschließenden nicht gewalzten Bandteils aktiv werden.

Während des Reversierwalzens des einen Metallbandes zwischen der Beizlinie und der Schere zum Trennen der Metallbänder kann eine Speicherung des nachfolgenden Metallbandes in einem Bandspeicher 7 erfolgen.

## Patentansprüche

1. Verfahren zum Walzen von Metallband,
bei dem das Metallband zunächst eine Beizlinie (5) und dann zwischen zwei Reversierhaspeln (1,2) ein Reversierwalzwerk durchläuft, und wobei das Ende eines Metallbandes vor der Beizlinie (5) mit dem Anfang eines nachfolgenden Metallbandes verschweißt wird und vor dem Aufhaspein des fertig gewalzten Metallbandes eine Trennung der aneinander geschweißten Metallbänder erfolgt,
**gekennzeichnet durch** folgenden Ablauf:
- das aus der Beizlinie (5) austretende Metallband A durchläuft die beiden Walzgerüste (3,4) des **Reversierwalzwerkes** und wird dann auf dem dem Reversierwalzwerk nachgeordneten Reversierhaspel (1) gehaspelt,
- wobei an das Bandende des Metallbandes A vor Einlauf in die Beizlinie (5) schon der Anfang eines nachfolgenden Metallbandes B angeschweißt worden war,
- dieser Bandanfang des Metallbandes B wird nun mitgewalzt, und zwar über eine Länge, die der Anwickellänge bis zum Zugaufbau auf der Haspel entspricht und läuft ebenfalls auf den Reversierhaspel (1) auf,
- beim anschließenden Reversieren wird das Metallband B vom Metallband A **durch** eine Schere (6) so getrennt, dass der bereits angewalzte Bandanfang des Metallbandes B am noch ungewalzten übrigen Metallband B verbleibt,
- anschließend erfolgt das Reversierwalzen des vollständigen Metallbandes A, wobei dieses nach dem Austreten aus dem Reversierwalzwerk auf den dem Reversiergerüst vorgeordneten Reversierhaspel (2) aufläuft,
- sobald das Metallband A sich vollständig auf dem Reversierhaspel (2) befindet, wird das Metallband B dem Reversierwatzwerk zugeführt und es wiederholen sich die obigen Abläufe mit diesem Metallband B und einem nachfolgenden Metallband C.

2. Verfahren nach Anspruch 1,
**dadurch gekennzeichnet,**
**dass** beim Einfädeln des bereits gewalzten Bandanfanges des Metallbandes B oder später dann C, der Walzspalt des Reversierwatzwerkes offen bleibt, so dass die Walzen erst bei Eintritt des sich an den gewalzten Bandanfang anschließenden nicht gewalzten Bandteils aktiv werden.

3. Verfahren nach einem der vorstehenden Ansprüche,
**dadurch gekennzeichnet,**
**dass** während des Reversierwalzens des einen Metallbandes zwischen der Beizlinie und der Schere zum Trennen der Metallbänder ein Speicherung des nachfolgenden Metallbandes in einem Bandspeicher erfolgt.

## Claims

1. Method of rolling metal strip, in which the metal strip initially runs through a pickling line (5) and then, between two reversing coilers (1, 2), a reversing rolling mill, wherein the end of a metal strip ahead of the pickling line (5) is welded to the start of a following metal strip and separation of the metal strips welded to one another is carried out prior to coiling up the metal strip rolled to finished state,
**characterised by** the following sequence:
- the metal strip A issuing from the pickling line (5) runs through the two roll stands (3, 4) of the reversing rolling mill and is then coiled on the reversing coiler (1) downstream of the reversing rolling mill,
- wherein the start of the following metal strip B has already been welded to the strip end of the metal strip (8) before entry into the pickling line (5),
- this strip start of the metal strip B is now rolled together and, in particular, over a length corresponding with the winding-up length to the point of build-up of tension at the coiler and similarly runs onto the reversing coiler (1),
- when subsequent reversal takes place the metal strip B is so separated from the metal strip A by a cutter (6) that the already rolled-on strip start of the metal strip B remains at the still unrolled residual metal strip B,
- reverse rolling of the complete metal strip A subsequently takes place, wherein after exit from the reversing rolling mill this runs onto the reversing coiler (2) upstream of the reversing stand and
- as soon as the metal strip A is completely on the reversing coiler (2) the metal strip B is fed to the reversing rolling mill and the above sequences are repeated with this metal strip B and a following metal strip C.

2. Method according to claim 1, **characterised in that** when the already rolled strip start of the metal strip B or, later, C is introduced, the rolling gap of the reversing rolling mill remains open so that the rolls are active only on entry of the unrolled strip part connected with the rolled strip start.

3. Method according to one of the preceding claims, **characterised in that**, during reversing rolling of the one metal strip between the pickling line and the cutter for separating the metal strips, storage of the following metal strip in a strip store takes place.

## Revendications

1. Procédé pour le laminage d'un feuillard, dans lequel on fait passer le feuillard d'abord par une ligne de décapage (5) et ensuite à travers un laminoir réversible entre deux bobineuses réversibles (1, 2), et dans lequel on soude la fin d'un feuillard avant la ligne de décapage (5) à l'amorce d'un feuillard suivant et, avant le bobinage du feuillard laminé prêt à l'emploi, on procède à une séparation des feuillards soudés l'un à l'autre, **caractérisé par** le scénario suivant :
- le feuillard A qui quitte la ligne de décapage (5) passe par les deux cages de laminoir (3, 4) du laminoir réversible et vient ensuite s'enrouler sur la bobineuse réversible (1) montée à la suite du laminoir réversible ;
- dans lequel, à la fin du feuillard A avant son entrée dans la ligne de décapage (5), l'amorce d'un feuillard suivant B a déjà été soudée ;
- cette amorce du feuillard B est alors laminée de manière conjointe et, en fait, sur une longueur qui correspond à la longueur d'amorçage du bobinage jusqu'à l'obtention d'une traction sur la bobineuse et qui s'étend également sur la bobineuse réversible (1) ;
- lors de la réversion qui s'ensuit, le feuillard B est séparé du feuillard A par une lame de coupe (6) de telle sorte que l'amorce du feuillard B déjà laminée subsiste contre le reste du feuillard B qui n'a pas encore été laminé ;
- on procède ensuite au laminage réversible du feuillard complet A, celui-ci, après sa sortie du laminoir réversible, venant s'enrouler sur la bobineuse réversible (2) montée en amont de la cage réversible ;
- dès que le feuillard A se trouve complètement sur la bobineuse réversible (2), le feuillard B est acheminé au laminoir réversible et les scénarios indiqués ci-dessus se répètent avec ce feuillard B et un feuillard suivant C.

2. Procédé selon la revendication 1, **caractérisé en ce que** lors de l'enfilage de l'amorce déjà laminée du feuillard B ou par après C, la fente de laminage du laminoir réversible reste ouverte, si bien que le laminage ne devient actif qu'à l'entrée de la partie de feuillard non laminé qui fait suite à l'amorce laminée.

3. Procédé selon l'une quelconque des revendications précédentes, **caractérisé en ce que**, au cours du laminage réversible d'un feuillard entre la ligne de décapage et la lame de coupe pour la séparation des feuillards, on procède à un stockage du feuillard suivant dans un dispositif de stockage pour feuillard.
